# EUROPÄISCHE PATENTSCHRIFT

(11) **EP 2 743 212 B1**
(45) Veröffentlichungstag und Bekanntmachung des Hinweises auf die Patenterteilung: **27.04.2016**
(21) Anmeldenummer: 12008273.0
(22) Anmeldetag: 11.12.2012
(51) Int. Cl.: B65F 1/14

(54) **Einrichtung zum Halten von Abfallsäcken**
Device for holding waste bags
Dispositif de retenue de sacs de déchets

(43) Veröffentlichungstag der Anmeldung: 18.06.2014
(73) Patentinhaber: VAR GmbH, 45770 Marl (DE)
(72) Erfinder: Schneider Jörn, 48159 Münster (DE); Golberg Martin, 45770 Marl (DE)
(74) Vertreter: Thiel, Christian

(56) Entgegenhaltungen:
- DE-U1-202008 003 869

## Beschreibung

Die Erfindung betrifft eine Einrichtung zum Halten von Abfallsäcken mit einem Stützelement, das an einer Oberfläche festlegbar ist, und wenigstens einer Halteeinheit zum Halten von jeweils einem Abfallsack, wobei jede Halteeinheit einen Haltering und einem diesen kraftschlüssig umgebendes elastisches Element umfasst, wobei jeder Haltering in einer Ruheposition mit einer darüber angeordneten ringförmigen Abdeckung abgeschirmt ist und jede Abdeckung am Stützelement gelagert ist.

Entsprechende Einrichtungen sind vor allem mit lediglich einer Halteeinheit bekannt und werden meist an öffentlichen Plätzen, wie beispielsweise Bahnhöfen, aufgestellt. Am jeweiligen Einsatzort werden sie am Boden festgelegt. Um Abfall zu Recyclingzwecken je nach Art trennen zu können, ist es jedoch von Vorteil, eine entsprechende Einrichtung mit wenigstens zwei Müllsäcke haltenden Halteeinheiten zu versehen, wobei die an diesen Halteeinheiten angeordneten Abfallsäcke zur Aufnahme von unterschiedlichen Müllarten dienen.

Bekannt ist es des Weiteren, zum Halten eines Abfallsacks eine genannte Halteeinheit zu verwenden. Hierzu wird ein oberer Randabschnitt im Bereich der Öffnung des Abfallsacks zwischen dem Haltering und dem gespannten elastischen Element, beispielsweise einem Gummiring, eingeklemmt.

Eine Einrichtung zum Halten von Abfallsäcken ist beispielsweise aus dem deutschen Gebrauchsmuster DE 70 35 253 U bekannt. Dabei handelt es sich um eine Vorrichtung zum Halten eines offenen Sacks mit einem Spannring zum Anbringen des Sacks.

Aus dem deutschen Gebrauchsmuster DE 20 2008 003 869 U1 ist eine Einrichtung zum Halten von Abfallsäcken der eingangs genannten Art bekannt.

Vorbekannte Einrichtungen zum Halten von Abfallsäcken haben häufig den Nachteil, dass das Einspannen der Abfallsäcke und das Sichern der Halteeinheit zeitintensive, komplexe und fehleranfällige Prozesse darstellen. Eine Sicherung der Halteeinheit ist häufig erwünscht, um solche Einrichtungen gegen Vandalismus zu schützen.

Es ist Aufgabe der Erfindung eine Einrichtung zum Halten von Abfallsäcken zu schaffen, die robust ausgestaltet, einfach zu bedienen und leicht zu sichern ist.

Die Aufgabe wird mit einer Einrichtung der eingangs genannten Art gelöst, bei der jeder Haltering auf der dem Stützelement gegenüberliegenden Seite an der Unterseite der diesen Haltering zugehörigen Abdeckung drehbar so gelagert ist, dass er aus seiner Ruheposition in eine Arbeitsposition gedreht werden kann.

Erfindungsgemäß ist unter dem Begriff "Ruheposition" die Position des Halterings und damit des Abfallsacks zu verstehen, in der dieser sich unter der Abdeckung befindet, ggf. in einem gesicherten Zustand. Arbeitsposition ist dagegen die Position, in der der Haltering so aus seiner Ruheposition herausgedreht ist, dass der Abfallsack entnommen und gegen einen leeren Abfallsack ausgetauscht werden kann.

Da Abfall von oben durch die Halteringe hindurch in die Abfallsäcke eingeführt wird, ist es von Vorteil, die Ränder der Halteringe, welche dadurch in Kontakt mit dem Abfall kommen können, vor Beschädigung zu schützen. Gleiches gilt für die an den Halteringen festgelegten oberen Ränder der Abfallsäcke, die bei Beschädigung reißen können.

Die erfindungsgemäße Einrichtung weist ein Stützelement auf, das an einer Oberfläche festlegbar ist, beispielsweise über einen Flansch mit dem Boden oder einer Wand verschraubbar ist. Das Stützelement wird in der Regel aus einem Rohr bestehen. Für den Fall der Befestigung an einer Wand wird es entsprechend abgewinkelt sein, damit es den Aufbau tragen kann.

Der Aufbau besteht aus wenigstens einer Halteeinheit zum Halten eines Abfallsacks. Es sind auch mehr als eine Halteeinheit denkbar, insbesondere zwei, .ggf. auch drei. Vorzugsweise liegen alle Halteeinheiten in einer Ebene. Jede Halteeinheit besteht aus einem Haltering und einem diesen Haltering kraftschlüssig umgebenden elastischen Element. Der Haltering weist vorzugsweise an seiner Außenseite eine umlaufende Nut zur Aufnahme des elastischen Elements, beispielsweise eines elastischen Bandes oder Gummibandes, auf.

Jeder Haltering ist einer Ruheposition mit einer darüber angeordneten, ringförmigen Abdeckung abgeschirmt. Die Abdeckung ist fest mit dem Stützelement verbunden. Bei mehreren Halteringen hat jeder Haltering eine entsprechende ringförmige Abdeckung, wobei die einzelnen Abdeckungen miteinander verbunden sind. Jede dieser ringförmigen Abdeckungen hat im Zentrum eine Öffnung zum Einwerfen des Abfalls in den darunter befindlichen und durch den Haltering gehaltenen Sack.

Die Halteringe sind beweglich an der Unterseite der zugehörigen ringförmigen Abdeckung gelagert. Die Lagerung ist so, dass der Haltering geschwenkt werden kann, und zwar in eine Position die von dem Stützelement weg weist. In dieser verschwenkten Arbeitsposition kann der gefüllte Abfallsack entnommen und gegen einen neuen Abfallsack ausgetauscht werden. Anschließend kann der Haltering aus seiner Arbeitsposition zurück in die Ruheposition verschwenkt werden. Es versteht sich, dass der Haltering an der dem Stützelement gegenüberliegenden Seite der Abdeckung gelagert ist, und zwar auf der Unterseite.

Zu diesem Zweck kann die Abdeckung an der Unterseite einen Stift als Drehangel aufweisen, um den der Haltering verschwenkt werden kann. Der Stift weist an seiner Unterseite eine Stützvorrichtung auf, etwa einen Stützstift oder eine Stützplatte, die verhindert, dass sich der Haltering nach unten hin löst. Um diese Drehangel herum kann der Haltering mit seinem Sack aus der Ruheposition in seine Arbeitsposition und wieder zurück verschwenkt werden.

Die Arretierung erfolgt zweckmäßigerweise durch ein in der jeweiligen Ruheposition des Halterings wirksames Sicherungselement, beispielsweise einen Sicherungsstift. Ein Schloss ist ebenfalls denkbar. Ein geeignetes Mittel ist beispielsweise ein Sicherungsstift, der im Bereich der vorstehend genannten Stützvorrichtung angeordnet ist und den Haltering in der Ruheposition blockiert. Der Sicherungsstift ist relativ kurz und kann dadurch außer Funktion gesetzt werden, so dass der Haltering angehoben wird und über den Sicherungsstift hinweg gedreht wird.

Zur Stabilisierung der Halteeinheit in ihrer Ruheposition, insbesondere auch bei gefülltem Sack, der ein nicht unerhebliches Gewicht annehmen kann, ist es zweckmäßig, unterhalb der Abdeckung am Stützelement eine Auflage vorzusehen, auf der die Halteeinheit in der Ruheposition zum Liegen kommt. Es kann sich dabei um einen Stützring handeln.

Bei mehr als einer Halteeinheit an einer erfindungsgemäßen Einrichtung kann es zweckmäßig sein, die Abdeckungen mit unterschiedlichen Farben und Öffnungsgrößen im Zentrum auszustatten, um eine Vorsortierung des dort eingeworfenen Abfalls zu erreichen. Dies ermöglicht beispielsweise die Trennung von wiederverwertbarem Abfall vom Restabfall.

Um die an einer erfindungsgemäßen Einrichtung angeordneten Abfallsäcke zu unterstützen und zu fixieren, kann es sinnvoll sein, eine Unterstützung im unteren Bereich der Einrichtung anzuordnen. Dies kann beispielsweise eine Rohrkonstruktion in Ringform sein, die am Stützrohr ansetzt und den Konturen der Abdeckung folgend, in der Höhe angeordnet ist, in der sich das untere Ende des Abfallsacks befindet.

Die Erfindung wird durch die beiliegenden Abbildungen näher erläutert. Es zeigen:
- Figur 1: eine perspektivische Darstellung eines Ausführungsbeispiels mit Halteeinheiten für zwei Abfallsäcke;
- Figur 2: eine Darstellung des Ausführungsbeispiels von Figur 1 in der Draufsicht;
- Figur 3: eine perspektivische Darstellung eines Ausführungsbeispiels mit einer Halteeinheit;
- Figur 4: die Einrichtung nach Figur 3 in der Draufsicht;
- Figur 5: eine perspektivische Darstellung einer erfindungsgemäßen Einrichtung mit einer Wandhalterung und zwei Halteeinheiten und
- Figur 6: eine seitliche Darstellung der erfindungsgemäßen Einrichtung von Figur 1.

Figur 1 und 2 zeigen eine bevorzugte Ausführungsform der erfindungsgemäßen Einrichtung zum Halten von Abfallsäcken 1, wobei die Abfallsäcke nicht dargestellt sind. Die Einrichtung weist ein Stützelement 2 auf, das über einen Flansch 8 mit dem Boden verschraubbar ist und an dem das untere Ende des Stützelements befestigt ist. An dem oberen Ende des Stützelements 2 sind zwei ringförmige Abdeckungen 5 und 6 angeordnet, die unterschiedlich weite innere Öffnungen aufweisen, durch die Abfall in die darunter befindlichen Abfallsäcke eingeworfen werden kann.

An der dem Stützelement 2 gegenüberliegenden Seite der Abdeckungen 5 und 6 befinden sich Stifte 9, die als Schwenkarme dienen und an denen jeweils eine Halteeinheit 3 mit einem Haltering 4 festgelegt ist. Der Haltering 4 weist eine außen umlaufende Nut 10 auf, in der sich ein elastisches Element, etwa ein elastisches Band befindet (nicht dargestellt). Haltering 4 und elastisches Element bilden die Halteeinheit 3.

Die ringförmigen Abdeckungen 5 und 6, die hier zusammengenommen eine Einheit bilden, haben einen relativ breiten Rand, der zusammen mit dem Mittelteil 13 als Ablage dienen kann.

Zur Befestigung wird ein Abfallsack in den Haltering 4 eingeführt und mit seinem oberen Rand um den Haltering 4 herumgeschlagen. Das elastische Element in der Nut 10 wird um den umgeschlagenen Rand herumgelegt und hält den Abfallsack in seiner Position.

Zur Stabilisierung der in der Einrichtung befindlichen Abfallsäcke, insbesondere in gefüllten Zustand, befindet sich am unteren Ende des Stützelements 2 eine Halterung 7 in Form eines Rohrrings, der in etwa den Konturen der Abdeckungen 5 und 6 folgt. Der Abfallsack befindet sich mit seinem unteren Ende innerhalb dieses Rings, ggf. auch auf diesem Rohrring.

Die Figur 3 zeigt ein weiteres Ausführungsbeispiel einer erfindungsgemäßen Einrichtung mit nur einem Halteeinheit 3 mit einem Haltering 4, einer ringförmigen Abdeckung 5, festgelegt an einem Stützrohr 2, das über einen Flansch 8 am Erdboden festgelegt ist. Zu erkennen ist die Art und Weise der Festlegung des Halterings 4 an der Drehangel 9 über eine Art Manschette 12, die an der Außenseite des Halterings 4 im Bereich der Anordnung an der Drehangel 9 festgelegt ist. Unterhalb des Stiftes 9 der Drehangel befindet sich ein Stützscheibe 11, die das Herausrutschen des Halterings aus dem Stift 9 verhindert.

Figur 4 zeigt die Einrichtung von Figur 3 in der Draufsicht. Die Halteeinheit befindet sich unterhalb der Abdeckung 5 und ist nicht sichtbar.

Figur 5 zeigt eine erfindungsgemäße Einrichtung mit Wandhalterung, bei der das Stützrohr 2 zunächst waagerecht von der Wand wegläuft und in einen senkrechten Teil des Stützrohrs übergeht. Im Übrigen entspricht die Einrichtung derjenigen, die in Figur 1 dargestellt ist.

Figur 6 zeigt eine erfindungsgemäße Einrichtung mit zwei Halteringen in seitlicher Darstellung in ihrer Ruheposition. Zu erkennen sind die Drehangel 9, die Manschette 12 und die Stützscheibe 11 sowie, unterhalb der Halteringe 4 und der Abdeckungen 5 und 6 ein Stützring 14, auf dem sich die Halteringe 4 in der Ruheposition abstützen. Der Stützring 14 ist auch in Figur 5 bei heausgeschwenkten Halteringen 4 dargestellt.

Eine Arretierung für die Halteringe 4 kann sich im Bereich der Stützscheibe 11 unterhalb der Stifte 9 oder auf dem zentralen Stützring 14 befinden und die Form eines kurzen Stifts haben, die das Verschieben der Halteringe aus der Ruheposition nur dann erlauben, wenn er über diesen kurzen Stift hinaus angehoben wird.

## Patentansprüche

1. Einrichtung zum Halten von Abfallsäcken mit einem Stützelement (2), das an einer Oberfläche festlegbar ist, und wenigstens eine Halteeinheit (3) zum Halten wenigstens eines Abfallsacks, wobei jede Halteeinheit (3) einen Haltering (4) und ein diesen kraftschlüssig umgebendes elastisches Element umfasst, wobei
jeder Haltering (4) in einer Ruheposition mit einer darüber angeordneten ringförmigen Abdeckung (5, 6) abgeschirmt ist und
jede Abdeckung (5, 6) am Stützelement (2) gelagert ist,
**dadurch gekennzeichnet, dass**
jeder Haltering (4) auf der dem Stützelement (2) gegenüberliegenden Seite an der Unterseite der diesem Haltering (4) zugehörigen Abdeckung (5, 6) drehbar so gelagert ist, dass er aus seiner Ruheposition in eine äußere Arbeitsposition gedreht werden kann.

2. Einrichtung nach Anspruch 1, **dadurch gekennzeichnet, dass** jede Halteeinheit (3) rechtwinkelig zum Verlauf des Stützrohres (2) angeordnet ist.

3. Einrichtung nach Anspruch 1 oder 2, **gekennzeichnet durch** zwei Halteeinheiten (3), deren Abdeckungen (5, 6) miteinander verbunden und in einer Ebene angeordnet sind.

4. Einrichtung nach einem der vorstehenden Ansprüche, **dadurch gekennzeichnet, dass** jeder Haltering (4) arretierbar gelagert ist.

5. Einrichtung nach Anspruch 4, **dadurch gekennzeichnet, dass** jeder Haltering (4) durch ein in der jeweiligen Ruheposition wirksames Sicherungselement arretiert ist.

6. Einrichtung nach Anspruch 5, **dadurch gekennzeichnet, dass** jeder Haltering (4) an einem Stift (9) als Drehangel an der Unterseite der zugehörigen Abdeckung (5, 6) so gelagert ist, dass er aus einer unteren arretierten Ruheposition in eine obere drehfähige Position angehoben werden kann.

7. Einrichtung nach einem der vorstehenden Ansprüche, **dadurch gekennzeichnet, dass** das Stützelement (2) unterhalb der Abdeckung (5, 6) einen Stützring (10) aufweist, auf dem sich der oder jeder Haltering (4) in seiner Ruheposition abstützt.

8. Einrichtung nach einem der vorstehenden Ansprüche, **dadurch gekennzeichnet, dass** das Stützelement (2) mit einem Flansch (8) am Boden oder an einer Wand lösbar befestigt ist.

9. Einrichtung nach einem der vorstehenden Ansprüche, **gekennzeichnet durch** mehrere Halteeinheiten (3), deren Abdeckungen (5, 6) unterschiedliche Öffnungsdurchmesser aufweisen.

10. Einrichtung nach einem der vorstehenden Ansprüche, **dadurch gekennzeichnet, dass** das elastische Element ein elastisches Band ist, das im Bereich des Drehstifts (9) am Haltering festgelegt ist.

11. Einrichtung nach einem der vorstehenden Ansprüche, **gekennzeichnet durch** ein Halteelement (7) für den oder die Abfallsäcke, das unterhalb des oder der Halteringe (4) am Stützrohr (2) angeordnet ist.

12. Einrichtung nach Anspruch 11, **dadurch gekennzeichnet, dass** das Stützelement ein gebogenes Rohr ist, das den Konturen der Abdeckung folgt.

## Claims

1. A device for holding refuse bags comprising a support element (2) which can be fixed to a surface, and at least one holding unit (3) for holding at least one refuse bag, wherein each holding unit (3) includes a holding ring (4) and an elastic element surrounding same in force-locking relationship, wherein
each holding ring (4) is shielded in a rest position with an annular cover (5, 6) arranged thereover, and
each cover (5, 6) is mounted to the support element (2),
**characterised in that**
each holding ring (4) is rotatably mounted on the side opposite to the support element (2) at the underside of the cover (5, 6) associated with said holding ring (4) in such a way that it can be rotated out of its rest position into an outer working position.

2. A device according to claim 1 **characterised in that** each holding unit (3) is arranged at a right angle to the line of the support tube (2).

3. A device according to claim 1 or claim 2 **characterised by** two holding units (3) whose covers (5, 6) are connected together and are arranged in one plane.

4. A device according to one of the preceding claims **characterised in that** each holding ring (4) is mounted arrestably.

5. A device according to claim 4 **characterised in that** each holding ring (4) is arrested by a securing element operative in the respective rest position.

6. A device according to claim 5 **characterised in that** each holding ring (4) is mounted to a pin (9) as a rotary lift member at the underside of the associated cover (5, 6) in such a way that it can be lifted out of a lower arrested rest position into an upper rotatable position.

7. A device according to one of the preceding claims **characterised in that** the support element (2) has beneath the cover (5, 6) a support ring (10) on which the or each holding ring (4) is supported in its rest position.

8. A device according to one of the preceding claims **characterised in that** the support element (2) is releasably fixed with a flange (8) to the floor or to a wall.

9. A device according to one of the preceding claims **characterised by** a plurality of holding units (3) whose covers (5, 6) have different opening diameters.

10. A device according to one of the preceding claims **characterised in that** the elastic element is an elastic band which is fixed to the holding ring in the region of the rotary pin (9).

11. A device according to one of the preceding claims **characterised by** a holding element (7) for the refuse bags or bags, which is arranged beneath the holding ring or rings (4) on the support tube (2).

12. A device according to claim 11 **characterised in that** the support element is a curved tube which follows the contours of the cover.

## Revendications

1. Dispositif destiné à retenir des sacs poubelles ayant un élément de support (2) qui peut être fixé à un surface supérieure, et au moins une unité de maintien (3) destinée à retenir au moins un sac poubelle, dans lequel chaque unité de maintien (3) comprend un anneau de maintien (4) et un élément élastique l'entourant solidement, dans lequel
chaque anneau de maintien (4) est protégé dans une position de repos par un recouvrement en forme d'anneau agencé sur celui-ci (5, 6), et
chaque recouvrement (5, 6) est monté sur l'élément de support (2),
**caractérisé en ce que**
chaque anneau de maintien (4), sur le côté opposé à l'élément de support (2), est monté de manière rotative sur la face inférieure de ce recouvrement (5, 6) associé à cet anneau de maintien (4), de manière à pouvoir être mis en rotation à partir de sa position de repos jusque dans une position de travail extérieure.

2. Dispositif selon la revendication 1, **caractérisé en ce que** chaque unité de maintien (3) est disposée perpendiculairement par rapport au tracé du tube de support (2).

3. Dispositif selon la revendication 1 ou 2, **caractérisé par** deux unités de maintien (3), dont les recouvrements (5, 6) sont reliés entre eux et disposés dans un plan.

4. Dispositif selon l'une quelconque des revendications précédentes, **caractérisé en ce que** chaque anneau de maintien (4) est monté pouvant être arrêté.

5. Dispositif selon la revendication 4, **caractérisé en ce que** chaque anneau de maintien (4) est arrêté par un élément de blocage efficace dans la position de repos respective.

6. Dispositif selon la revendication 5, **caractérisé en ce que** chaque anneau de maintien (4) est monté sur un axe (9) sous la forme d'un ange volant sur la face inférieure du recouvrement correspondant (5, 6), de sorte qu'il peut être levé à partir d'une position de repos inférieure arrêtée jusque dans une position de rotation supérieure.

7. Dispositif selon l'une quelconque des revendications précédentes, **caractérisé en ce que** l'élément de support (2) présente un anneau de support (10) situé sous le recouvrement (5, 6), sur lequel le ou chaque anneau de maintien (4) est en appui dans sa position de repos.

8. Dispositif selon l'une quelconque des revendications précédentes, **caractérisé en ce que** l'élément de support (2) est fixé de manière amovible à l'aide d'une bride (8) sur le sol ou sur un mur.

9. Dispositif selon l'une quelconque des revendications précédentes, **caractérisé par** une pluralité d'unités de maintien (3), dont les recouvrements (5, 6) ont un diamètre d'ouverture différent.

10. Dispositif selon l'une quelconque des revendications précédentes, **caractérisé en ce que** l'élément élastique est une bande élastique qui est fixée à proximité de l'axe de rotation (9) sur l'anneau de retenue.

11. Dispositif selon l'une quelconque des revendications précédentes, **caractérisé par** un élément de maintien (7) pour le ou les sacs poubelles, qui est agencé au-dessous du ou des anneaux de maintien (4) au niveau du tube de support (2).

12. Dispositif selon la revendication 11, **caractérisé en ce que** l'élément de support est un tube courbé qui suit les contours du recouvrement.
